# EUROPÄISCHE PATENTSCHRIFT

(11) **EP 1 148 956 B1**
(45) Veröffentlichungstag und Bekanntmachung des Hinweises auf die Patenterteilung: **04.06.2003**
(21) Anmeldenummer: 00906159.9
(22) Anmeldetag: 18.01.2000
(51) Int. Cl.: B21B 1/28, B21B 1/36, B21B 45/06

(54) **ARBEITSVERFAHREN UND ANLAGE ZUM FLEXIBLEN UND WIRTSCHAFTLICHEN BEIZEN UND KALTWALZEN VON METALLBÄNDERN**
WORKING METHOD AND INSTALLATION FOR THE FLEXIBLE AND ECONOMICAL PICKLING AND COLD-ROLLING OF METAL STRIPS
PROCEDE DE TRAVAIL ET INSTALLATION POUR LE DECAPAGE ET LE LAMINAGE A FROID SOUPLE ET ECONOMIQUE DE FEUILLARDS METALLIQUES

(30) Priorität: 03.02.1999 DE 19905286
(43) Veröffentlichungstag der Anmeldung: 31.10.2001
(73) Patentinhaber: SMS Demag AG, 40237 Düsseldorf (DE)
(72) Erfinder: HANSEN, Manfred, D-40597 Düsseldorf (DE)
(74) Vertreter: Meissner, Peter E., Dipl.-Ing.
(86) Internationale Anmeldenummer: DE0000186
(87) Internationale Veröffentlichungsnummer: WO00045971

(56) Entgegenhaltungen:
- EP-A- 0 577 345
- DE-A- 2 251 182
- DE-A- 3 538 677
- DE-A- 4 310 063
- FR-A- 1 158 457
- US-A- 3 918 282
- PATENT ABSTRACTS OF JAPAN vol. 1995, no. 09, 31. Oktober 1995 (1995-10-31) -& JP 07 164008 A (NKK CORP), 27. Juni 1995 (1995-06-27)
- PATENT ABSTRACTS OF JAPAN vol. 003, no. 027 (C-039), 7. März 1979 (1979-03-07) -& JP 54 004851 A (HITACHI LTD), 13. Januar 1979 (1979-01-13)

## Beschreibung

Die Erfindung betriffte eine Anlage zum flexiblen und wirtschaftlichen Beizen und Kaltwalzen von Metallbändern, gemäß dem Oberbegriff des Patentanspruchs 1 und ein Arbeitsverfahren gemäß dem Oberbegriff des Patentanspruchs 4.

Es ist bekannt, Metallbeizen und Walzwerke zu koppeln und als sogenannte Endloswalzwerke zu betreiben. Solche Walzwerksanordnungen haben durch den Fortfall des diskontinuierlichen Einfädelbetriebes viele Vorteile und erbringen in der Regel sehr hohe Produktionsmengen je Zeiteinheit. Sie bedingen jedoch einen so hohen Investitionsaufwand, daß viele Betreiber von Anlagen für kleinere Produktionsmengen auch weiterhin in getrennte Metallbeizen und Walzwerksanlagen investieren.

Um trotzdem höhere Produktionszahlen zu erreichen, wurden mehrgerüstige Reversierwalzwerke und/oder die Schaffung von extrem großen Coils nur zwischen Metallbeize und Walzwerk angedacht, welche hinter dem Walzwerk wieder umgewickelt und zerteilt werden, damit sie überhaupt transportiert und weiterverarbeitet werden können (EP 0724919 A 2). Solche Anlagen erfordern für die Wickelmaschinen extrem groß dimensionierte Sonderkonstruktionen, welche den Kostenvorteil wieder zweifelhaft erscheinen lassen.
Beizanlagen mit Wendehaspeln zum Beizen und Kaltwalzen von Bändern sind darüberhinaus der US 3918282 sowie der JP-A-7-164008 zu entnehmen. Ferner beschreibt die DE-A-2251182 den Aufbau einer als Wendehaspel ausgebildeten Haspelvorrichtung, wobei jedem Haspeldom ein eigener Antrieb zugeordnet ist.

Aufgabe der vorliegenden Erfindung ist es, eine Anlage und ein Verfahren zu schaffen, mit der bzw. dem ohne betriebsbedingtes Hinzufügen oder Weglassen von Anlagenteilen mit minimalem Investitions- und Personalaufwand unter Verwendung üblicher Coilgrößen und Maschinendimensionen ein höchst flexibler
Beiz-Walzbetrieb für kleinere und mittlere Produktionsmengen wirtschaftlich möglich wird.

Gelöst wird diese Aufgabe mit einer Anlage mit den Merkmalen des Patentanspruchs 1.
Das Reversierwalzwerk kann als konventionelles Reversiergerüst oder als 2- bis 3-gerüstige Tandemgerüstgruppe mit beidseitig der Tandemgerüstgruppe angeordneten Reversierhaspeln ausgebildet sein. Sobald der Reversierhaspel des Reversiergerüstes das Band übernommen hat, ist der Haspeldom des Wendehaspels frei für ein neues von der Metallbeize kommendes Coil.

Insbesondere wenn hohe Stichabnahmen gefordert sind, z.B. wenn in nur einem Durchgang gewalzt wird, ist es günstig, wenn das Kaltwalzwerk mit 6-high Gerüsten ausgeststattet ist, die eine höhere Verformung gestatten.

Zur Lösung der Aufgabe wird ferner unter Verwendung der vorgenannten Anlage, bestehend aus in einer Linie angeordneter Metallbeize, einer aufwickelseitig der Metallbeize vorgesehenen Haspelanordnung und einem Kaltwalzwerk ein Arbeitsverfahren vorgeschlagen, das durch verschiedene alternativ abfolgende Arbeitsschritte gekennzeichnet ist, nämlich:
a. das die Metallbeize verlassende Band wird unter Umgehung der Haspelanordnung zu einem ersten Walzstich in das Kaltwalzwerk eingeführt und in mehreren Verformungsstichen ausgewalzt,
   oder
b. das die Metallbeize verlassende Band wird auf der Haspelanordnung zu einem Coil aufgewickelt, das nach dem Umsetzen in die Abwickelposition in das Kaltwalzwerk eingeführt und in mehreren Verformungsstichen gewalzt wird,
   oder
c. das die Metallbeize verlassende Band wird als Warmband auf der Haspelanordnung zu Fertigband aufgewickelt
   oder
d. vorgebeizte Warmbänder werden der Haspelanordnung zugeführt und aus der Abwickelposition in das Kaltwalzwerk eingeführt und in mehreren Verformungsstichen gewalzt.

Konsequent wird bei der erfindungsgemäß vorgeschlagenen Lösung eine sogenannte "Teilverkopplung" von Beize und Walzwerk so vorgenommen, daß alle drei Betriebsarten - Endloswalzen, Teilverkopplung und diskontinuierlicher Betrieb - gleichermaßen auf ein und derselben Anlage möglich sind.

Vorzugsweise ist nach einer Ausgestaltung der Erfindung vorgesehen, daß das Kaltwalzen auf einem Reversierwalzwerk erfolgt, in das das nach den Arbeitsschritten a, b oder d hergestellte Band eingeführt und in mehreren Reversierstichen ausgewalzt wird, wobei das Band nach einem oder mehreren Reversierstichen auf mindestens einem der beidseitig des Reversierwalzwerks angeordneten Reversierhaspel aufgewickelt wird.

Nach einem anderen Merkmal der Erfindung ist es auch sinnvoll möglich, daß das Kaltwalzen des nach den Arbeitsschritten a, b oder d hergestellte Bandes auf einer 2 oder 3-gerüstigen Tandemstraße erfolgt, auf der das Band in einem Durchgang ausgewalzt wird oder daß nach einer weiteren Altemative das Band nach einem oder mehreren Reversierstichen auf mindestens einem der beidseitig der Tandemstraße angeordneten Reversierhaspel aufgewickelt wird.

Eine erfindungsgemäße gestaltete Anlage zur Durchführung des Arbeitsverfahrens ist extrem variabel, kommt mit einem Minimum an Bedienungspersonal aus, benötigt wenig Platz, hat geringe Investitionskosten und zeigt ihre größte Wirtschaftlichkeit bei Verwendung von dünnem Warmband, wie es in zunehmendem Maße von Dünnbrammenanlagen oder Bandgießanlagen erzeugt wird.

Die Erfindung wird nachfolgend anhand einer schematisch dargestellten erfindungsgemäßen Anlage erläutert.

Das von einen Abwickelhaspel 1 abgewickelte Band B wird nach üblicher Vorbereitung über den Treibrollensatz 2 der als Schubbeize ausgebildeten Metallbeize 3 zur Bearbeitung zugeleitet. Die Metallbeize 3 wird ausgangsseitig hinter den herkömmlichen Adjustageeinrichtungen 4 wie Wäscher, Schrottschere und Teilschere mit einem horizontalen Wendehaspel 5 ausgerüstet, auf den das die Beize verlassende Band B aufgewickelt wird. Der Wendehaspel 5 hat einen Aufwickelhaspeldom 6 und einen Abwickelhaspeldom 7 mit getrennten Antrieben, d.h., jeder Haspeldom hat seine eigene Antriebseinheit, welche beim Wenden vorzugsweise abgekoppelt wird. Abwickelhaspeldom und Aufwickelhaspeldom sind im Gehäuse axial verschiebbar angeordnet, damit jeweils der der Metallbeize 3 abgewandte Abwickelhaspeldom 7 die hinter der Metallbeize 3 aufgewickelten Coils 8 mittig zu dem nachfolgenden Reversierwalzwerk 9 geregelt wieder abwickeln kann.

Das Reversierwalzwerk 9 besteht aus einem traditionellen Reversiergerüst, welches das Coil 8 nach dem ersten Reduzierstich auf den Reversierhaspel 10 übernimmt. Der Abwickelhaspeldom 7 des Wendehaspels 5 ist dann frei für den Tausch mit dem Aufwickelhaspeldom 6 und steht der Metallbeize 3 wieder zur Verfügung.

Das Reversiergerüst 9 kann, wie in der unteren Zeichnungshälfte dargestellt, auch eine 2- bis 3-gerüstige Tandemstraße mir den Gerüsten 9a und 9b sein. Diese sind vorzugsweise in 6-high-Bauweise (die relativ kleinen Arbeitswalzen sind über Zwischenwalzen und Stützwalzen augestützt) für hohe Reduktionen (über 50 % im ersten Gerüst) ausgelegt, so daß sich ein Teil der gebeizten Bänder B in einem Durchgang walzen lassen. In diesem Fall ist -wie dargestellt - ein "Überfahren" des Wendehaspels 5 im sogenannten Endlosbetrieb möglich.

Werden mehrere Durchgänge im Reversierwalzwerk benötigt, kann die Metallbeize 3 in den entstehenden Pausen ohne weiteres sogenannte nicht kaltgewalzte P.0. Coils erstellen. Das Band B wird in diesem Fall hinter der Metallbeize 3 auf dem Aufwickelhaspeldom 6 des Wendehaspels 5 aufgewickelt und als Fertigprodukt abgeben. Solche P.0. Coils können natürlich auch in längeren Pausen des Reversierwalzwerkes 9, etwa bei Stützwalzenwechsel, gebeizt werden.

Die Flexibilität der Anlage ermöglicht es auch, bei geplanten Stillständen in der Metallbeize 3 vorher auf Vorrat gebeizte Coils 8 im Reversierwalzwerk 9 auszuwalzen. Diese Coils 8 werden dem Abwickelhaspeldom 7 des Wendehaspels 5 zugeführt und dort abgewickelt dem Reversierwalzwerk 9 zugeleitet.

## Patentansprüche

1. Anlage zum flexiblen und wirtschaftlichen Beizen und Kaltwalzen von Metallbändern, insbesondere in kleineren und mittleren Produktionsmengen, bestehend aus in einer Linie angeordneter Metallbeize, **einer** aufwicketseitig der Metallbeize vorgesehenen Haspelanordnung und einem Kaltwalzwerk, wobei die Haspelanordnung als horizontaler oder vertikaler Wendehaspel (5) und das Kaltwalzwerk als Reversierwalzwerk (9) ausgebildet ist,
**dadurch gekennzeichnet,**
**dass** die Haspelanordnung mit zwei getrennten Antriebseinheiten für jeden Haspeldom (Aufwickelhaspeldom 6 und einen Abwickelhaspeldom 7) ausgebildet ist, welche beim Wenden vorzugsweise abgekoppelt werden und dass die Haspeldome (Aufwickelhaspeldorn 6 und einen Abwickelhaspeldom 7) axial verschiebbar in ihren Gehäusen angeordnet sind.

2. Anlage nach Anspruch 1,
**dadurch gekennzeichnet,**
**dass** das Reversierwalzwerk (9) als 2- bis 3-gerüstige Tandemgerüstgruppe (Gerüste 9a und 9b) mit beidseitig der Tandemgerüstgruppe angeordneten Reversierhaspeln (10 und 11) ausgebildet ist

3. Anlage nach einem der vorstehenden Ansprüche,
**dadurch gekennzeichnet,**
**dass** das Reversierwalzwerk (9) mit 6-high Gerüsten (9a und 9b) ausgestattet ist.

4. Arbeitsverfahren zum flexiblen und wirtschaftlichen Beizen und Kaltwalzen von Metallbändern, insbesondere in kleineren und mittleren Produktionsmengen auf einer Anlage gemäß den vorstehenden Ansprüchen,
**gekennzeichnet durch** die alternative Abfolge nachfolgender Arbeitsschritte:
a. das die Metallbeize verlassende Band wird unter Umgehung der Haspelanordnung zu einem ersten Walzstich in das Kaltwalzwerk eingeführt und in mehreren Verformungsstichen ausgewalzt,
oder
b. das die Metallbeize verlassende Band wird auf der Haspelanordnung zu einem Coil aufgewickelt, das nach dem Umsetzen in die Abwickelposition in das Kaltwalzwerk eingeführt und in mehreren Verformungsstichen gewalzt wird,
oder
c. das die Metallbeize verlassende Band wird als Warmband auf der Haspelanordnung zu Fertigband aufgewickelt
oder
d. vorgebeizte Warmbänder werden der Haspelanordnung zugeführt und aus der Abwickelposition in das Kaltwalzwerk eingeführt und in mehreren Verformungsstichen gewalzt.

5. Arbeitsverfahren nach Anspruch 4,
**dadurch gekennzeichnet,**
**dass** das Kaltwalzen auf einem Reversierwalzwerk erfolgt, in das das nach den Arbeitsschritten a, b oder d hergestellte Band eingeführt und in mehreren Reversierstichen ausgewalzt wird, wobei das Band nach einem oder mehreren Reversierstichen auf mindestens einem der beidseitig des Reversierwalzwerks angeordneten Reversierhaspel aufgewickelt wird.

6. Arbeitsverfahren nach Anspruch 4,
**dadurch gekennzeichnet,**
**dass** das Kaltwalzen des nach den Arbeitsschritten a, b oder d hergestellte Bandes auf einer 2 oder 3-gerüstigen Tandemstraße erfolgt, auf der das Band in einem Durchgang ausgewalzt wird.

7. Arbeitsverfahren nach Anspruch 4,
**dadurch gekennzeichnet,**
**dass** das Kaltwalzen des nach den Arbeitsschritten a, b oder d hergestellte Bandes auf einer 2 oder 3-gerüstigen Tandemstraße erfolgt, wobei das Band nach einem oder mehreren Reversierstichen auf mindestens einem der beidseitig der Tandemstraße angeordneten Reversierhaspel aufgewickelt wird.

## Claims

1. An installation for the flexible and economic pickling and cold-rolling of metal strips, in particular in small and medium production runs, consisting of a metal pickling stages arranged in a line, a coiler arrangement provided on the coiling side of the metal pickling stage and a cold-rolling mill, the coiler arrangement being in the form of a horizontal or vertical turret-type coiler (5) and the cold-rolling mill in the form of a reversing mill (9),
**characterised in that**
the coiler arrangement is formed with two separate drive units for each coiler drum (coiling drum 6 and an uncoiling drum 7), which are preferably decoupled when changing and that the coiler drums (coiling drum 6 and an uncoiling drum 7) are arranged axially displaceably in their housings.

2. An installation according to Claim 1, **characterised in that** the reversing mill (9) is in the form of a 2- to 3-high tandem stand group (stands 9a and 9b) with reversing coilers (10 and 11) located on either side of the tandem stand group.

3. An installation according to one of the preceding claims, **characterised in that** the reversing mill (9) is equipped with 6-high stands (9a and 9b).

4. An operating method for the flexible and economic pickling and cold-rolling of metal strips, in particular in small and medium production runs, on an installation according to the preceding claims,
**characterised by** the alternative sequence of the following operating steps:
a) the strip leaving the metal pickling stage is introduced in a first roll pass into the cold-rolling mill, bypassing the coiler arrangement, and is rolled out in a plurality of deformation passes,
or
b) the strip leaving the metal pickling stage is coiled on the coiler arrangement into a coil which after transferring into the uncoiling position is introduced into the cold-rolling mill and is rolled in a plurality of deformation passes,
or
c) the strip leaving the metal pickling stage is coiled as a hot strip on the coiler arrangement to produce finished strip,
or
d) pre-pickled hot strips are supplied to the coiler arrangement and are introduced into the cold-rolling mill from the uncoiling position and are rolled in a plurality of deformation passes.

5. An operating method according to Claim 4, **characterised in that** the cold rolling takes place on a reversing mill, into which the strip produced according to operating steps a, b or d is introduced and is rolled out in a plurality of reversing passes, the strip after one or more reversing passes being coiled on to at least one of the reversing coilers located on either side of the reversing mill.

6. An operating method according to Claim 4, **characterised in that** the cold rolling of the strip produced according to operating steps a, b or d is carried out on a 2- or 3-high tandem mill, on which the strip is rolled in one pass.

7. An operating method according to Claim 4, **characterised in that** the cold rolling of the strip produced according to operating steps a, b or d is carried out on a 2- or 3-high tandem mill, the strip being coiled after one or more reversing passes on to at least one of the reversing coilers located on either side of the tandem mill.

## Revendications

1. Installation pour le décapage et le laminage à froid économiques et souples de feuillards, en particulier dans des quantités de production petites et moyennes, constituée de décapant métallique agencé en une ligne, d'un agencement de treuil prévu du côté d'enroulement du décapant métallique, et d'un laminoir à froid, l'agencement de treuil étant réalisé comme treuil de retournement horizontal ou vertical (5) et le laminoir à froid comme laminoir réversible (9),
**caractérisée en ce que** l'agencement de treuil est réalisé avec deux unités d'entraînement séparées pour chaque axe de treuil (axe de treuil d'enroulement (6) et un axe de treuil de déroulement (7)), qui, lors du retournement, sont avantageusement découplées, et **en ce que** les axes de treuil (axe de treuil d'enroulement (6) et un axe de treuil de déroulement (7)) sont agencés de façon axialement déplaçable dans leurs boîtiers.

2. Installation selon la revendication 1,
**caractérisée en ce que** le laminoir réversible (9) est réalisé comme groupe de cages tandems à deux à trois cages (cages (9a et 9b)) avec des treuils réversibles (10 et 11) agencés des deux côtés du groupe de cages tandems.

3. Installation selon une des revendications précédentes,
**caractérisée en ce que** le laminoir réversible (9) est équipé de cages (9a et 9b) de hauteur 6.

4. Procédé pour le décapage et le laminage à froid économiques et souples de feuillards, en particulier dans des quantités de production petites et moyennes, dans une installation selon les revendications précédentes,
**caractérisé par** la succession alternative des étapes de travail suivantes :
a. le feuillard quittant le décapant métallique est introduit en évitant l'agencement de treuil vers une première passe de laminage dans le laminoir à froid et est laminé en plusieurs passes de déformation, ou
b. le feuillard quittant le décapant métallique est enroulé sur l'agencement de treuil en une bobine, qui est introduite après la transformation dans la position de déroulement dans le laminoir à froid et est laminée en plusieurs passes de déformation, ou
c. le feuillard quittant le décapant métallique est enroulé comme feuillard chaud sur l'agencement de treuil en feuillard fini, ou
d. des feuillards chauds prédécapés sont amenés à l'agencement de treuil et introduits à partir de la position de déroulement dans le laminoir à froid et laminés en plusieurs passes de déformation.

5. Procédé selon la revendication 4,
**caractérisé en ce que** le laminage à froid est effectué sur un laminoir réversible, dans lequel le feuillard fabriqué selon les étapes de travail a, b ou d est introduit et est laminé en plusieurs passes réversibles, le feuillard, après une ou plusieurs passes réversibles, étant enroulé sur au moins un treuil réversible agencé des deux côtés du laminoir réversible.

6. Procédé selon la revendication 4,
**caractérisé en ce que** le laminage à froid du feuillard fabriqué selon les étapes de travail a, b ou d est effectué sur un train tandem à deux ou trois cages, dans lequel le feuillard est laminé en un passage.

7. Procédé selon la revendication 4,
**caractérisé en ce que** le laminage à froid du feuillard fabriqué selon les étapes de travail a, b ou d est effectué sur un train tandem à deux ou trois cages, le feuillard, après une ou plusieurs passes réversibles, étant enroulé sur au moins un des treuils réversibles agencés des deux côté du train tandem.
